# EUROPÄISCHE PATENTANMELDUNG

(11) **EP 3 443 868 A1**
(43) Veröffentlichungstag der Anmeldung: **20.02.2019**
(21) Anmeldenummer: 18176557.9
(22) Anmeldetag: 07.06.2018
(51) Int. Cl.: A47C 27/15, A47C 27/16, A47C 27/22, A47C 17/80

(54) **MATRATZE**

(30) Priorität: 15.08.2017 DE 102017118592
(71) Anmelder: Hymer GmbH & Co. KG, 88339 Bad Waldsee (DE)
(72) Erfinder: Rawald, Timo, 88255 Baienfurt (DE)
(74) Vertreter: Otten, Roth, Dobler & Partner mbB Patentanwälte

(57) **Zusammenfassung**

Es wird eine Matratze 1, insbesondere zur Verwendung in Fahrzeugen vorgeschlagen, wenigstens umfassend einen Matratzenkern 2 sowie einen den Matratzenkern 2 umhüllenden Matratzenbezug 3, wobei der Matratzenkern 2 mehrlagig ausgebildet ist und wenigstens zwei Lagen 6, 7, 10 unterschiedlicher Härte und/oder unterschiedlicher Dicke vorgesehen sind.

## Beschreibung

Die Erfindung betrifft eine Matratze gemäß Anspruch 1.

Matratzen sind aus dem Stand der Technik - auch zur Verwendung in Fahrzeugen - in zahlreichen Ausgestaltungen bekannt. Von Nachteil hierbei ist, dass die bekannten Matratzen, insbesondere solche, die in Fahrzeugen zum Einsatz kommen, aufgrund deren Beschaffenheiten, z.B. Dicke, Material, etc., in der Regel, d.h. bei dauerhafter Benutzung entweder zum Sitzen oder zum Liegen, d.h. zum Schlafen verwendet werden können. Die bekannten Matratzen sind somit hinsichtlich ihrer Verwendbarkeit wenig flexibel.

Es ist daher Aufgabe der Erfindung, eine Matratze bereitzustellen, welche unter Vermeidung der genannten Nachteile insbesondere bei gleichzeitiger Bereitstellung eines hohen Komforts besonders flexibel insbesondere zum Sitzen und zum Liegen gleichermaßen verwendbar ist.

Die Aufgabe wird durch eine Matratze nach Anspruch 1 gelöst. Vorteilhafte Weiterbildungen der Erfindung sind Gegenstand der Unteransprüche.

Ausgehend von einer Matratze, insbesondere zur Verwendung in Fahrzeugen, welche wenigstens einen Matratzenkern sowie einen den Matratzenkern umhüllenden Matratzenbezug umfasst, ist erfindungsgemäß vorgesehen, dass der Matratzenkern mehrlagig ausgebildet ist und wenigstens zwei Lagen unterschiedlicher Härte und/oder unterschiedlicher Dicke vorgesehen sind.
Somit wird eine hinsichtlich ihrer Verwendbarkeit besonders flexible Matratze bereitgestellt, die beispielsweise zum Schlafen und zum Sitzen verschiedene Lagen aufweist, um somit individuellen Anforderungen eines Benutzers, z.B. hinsichtlich Härte bzw. Dicke der Matratze zu entsprechen. Es ist hierbei auch davon auszugehen, dass individuelle Anforderungen an Matratzen beim Sitzen andere sind als beim Liegen, insbesondere Schlafen. Dies kann sich z.B. auch darin begründen, dass ein Benutzer in der Regel mehr Zeit auf der Matratze verbringt, wenn er darauf liegt, z.B. schläft, so dass hier andere Anforderungen, z.B. andere Härten, an die Matratze gestellt werden als z.B. beim Sitzen auf der Matratze.

Eine Weiterbildung der Erfindung kann vorsehen, dass der Matratzenkern wenigstens eine Lage umfasst, die aus einem Schaumstoff gefertigt ist. Schaumstoffe eignen sich besonders, um unterschiedlichen individuellen Anforderungen an eine Matratze zu entsprechen. Schaumstoffe können einfach in verschiedenen Härten bzw. Dicken herangezogen werden. Zudem sind Schaumstoffe besonders einfach zu bearbeiten, z.B. können Dicken relativ leicht verändert werden, wodurch z.B. auch die Herstellung einer entsprechenden Matratze vereinfacht werden kann.

Eine Weiterbildung der Erfindung kann vorsehen, dass der Matratzenkern aus einem einzigen Material besteht. Hieraus kann eine vereinfachte Herstellung der Matratze resultieren.

Eine Weiterbildung der Erfindung kann vorsehen, dass der Matratzenkern wenigstens zwei Lagen aus Schaumstoff umfasst, wobei die wenigstens zwei Lagen unterschiedliche Härten und/oder Dicken aufweisen. Somit kann eine Matratze bereitgestellt werden, die hinsichtlich ihrer Verwendbarkeit besonders flexibel ist. Insbesondere kann eine Matratze bereitgestellt werden, die unter sowohl zum Sitzen als auch zum Schlafen ohne weitere Mittel, z.B. Sitzunterlagen, Schlafunterlagen, etc. verwendet werden kann und zwar unter Beibehaltung eines jeweiligen individuellen Sitzkomforts und eines entsprechenden vom Sitzkomfort abweichenden individuellen Schlafkomforts.

Eine Weiterbildung der Erfindung kann vorsehen, dass der Matratzenkern wenigstens eine Lage umfasst, die aus einem Schaumstoff besteht und wenigstens eine Lage umfasst, die aus einem Holzwerkstoff und/oder aus einem Kunststoff und/oder aus einer Mischung aus einem Holzwerkstoff und einem Kunststoff besteht. Dadurch kann einerseits die Stabilität der Matratze, z.B. bei Belastung erhöht werden. Andererseits kann ermöglicht werden, individuellen Anforderungen bezüglich unterschiedlicher Härten der Matratzen bzw. einzelner Lagen der Matratze zu entsprechen.

Eine Weiterbildung der Erfindung kann vorsehen, dass wenigstens zwei Lagen zumindest teilweise miteinander verklebt sind. Dies ist gerade dann besonders praktikabel, wenn ein Matratzenbezug z.B. zu Reinigungszwecken, etc. abgenommen wird, da die einzelnen Lagen auch bei entferntem Matratzenbezug ihre Form im Wesentlichen beibehalten und vor allem nicht auseinanderfallen.

Eine besonders vorteilhafte Weiterbildung der Erfindung kann vorsehen, dass der Matratzenkern wenigstens dreilagig ausgebildet ist, wobei wenigstens zwei Lagen aus Schaumstoff vorgesehen sind und wobei zwischen den wenigstens zwei Lagen zumindest eine weitere Lage aus Holzwerkstoff und/oder aus Kunststoff und/oder aus einer Mischung aus Holzwerkstoff und Kunststoff angeordnet, vorzugsweise verklebt ist.
Die beiden Schaumstofflagen werden somit durch die genannte weitere Lage, die z.B. auch als dritte Lage aufgefasst werden kann, voneinander getrennt. Hierdurch kann auch besonders einfach realisiert werden, dass unterschiedliche Härten der einzelnen Lagen aus Schaumstoff realisierbar sind, z.B. indem Dicken der Schaumstofflagen variiert werden, wobei eine dünnere Schaumstofflage, die auf der genannten weiteren, d.h. dritten Lage aufgrund deren größerer Härte angeordnet wird, zusätzlich härtere Eigenschaften aufweist.

Es kann somit kann eine Matratze auf besonders einfache Art und Weise bereitgestellt werden, die Lagen mit unterschiedlicher Dicken und/oder Härte aufweist, woraus entsprechende unterschiedliche Sitzeigenschaften bzw. Liegeeigenschaften resultieren können. Somit ist eine derartige Matratze besonders flexibel hinsichtlich Verwendung und Komfort.

Um eine höhere Langlebigkeit der Matratze erzielen zu können, kann in einer Weiterbildung der Erfindung vorsehen sein, dass die zumindest eine Lage aus Holzwerkstoff und/oder aus Kunststoff und/oder aus einer Mischung aus Holzwerkstoff und Kunststoff insbesondere an einer Oberseite mit wenigstens einer Lage aus Schaumstoff, vorzugsweise je an einer Oberseite und einer Unterseite mit je einer Lage aus Schaumstoff verklebt ist.

Eine Weiterbildung der Erfindung kann vorsehen, dass wenigstens eine Schlaflage und wenigstens eine Sitzlage vorgesehen ist, wobei die wenigstens eine Schlaflage gegenüber der wenigstens einen Sitzlage angeordnet ist und wobei die wenigstens eine Schlaflage eine größere Dicke und/oder geringere Härte als die wenigstens eine Sitzlage aufweist. Somit wird eine Matratze bereitgestellt, die sich sowohl zum Schlafen und zum Sitzen eignet, wobei hierfür unterschiedliche individuelle Anforderungen an die Liege- bzw.
Sitzeigenschaften der Matratze berücksichtigt werden können.

Nachstehend wird die Erfindung anhand von Zeichnungen eines Ausführungsbeispiels näher beschrieben. Hierbei zeigt:
- Figur 1:: eine schematische Perspektiv-Darstellung einer erfindungsgemäßen Matratze;
- Figur 2:: die in Figur 1 gezeigte erfindungsgemäße Matratze in einer Querschnittsansicht.

In der Figur 1 ist eine Matratze 1 dargestellt. Die Matratze 1 umfasst einen Matratzenkern 2. Aus Gründen vereinfachter Darstellung ist in der Figur 1 nicht gezeigt, dass der Matratzenkern 2 von einem Matratzenbezug umhüllt wird. Es ist aus Figur 2 ersichtlich, dass die Matratze 1 einen den Matratzenkern 2 umhüllenden Matratzenbezug 3 umfasst.

In der Figur 1 ist gezeigt, dass die Matratze 1 eine Oberseite 4 und eine Unterseite 5 aufweist. Je nachdem, wie die Matratze 1 genutzt werden soll, d.h. zum Sitzen oder zum Liegen, kann die Oberseite 4 als Sitzseite oder als Liegeseite aufgefasst werden. Die Unterseite 5 kann entsprechend als Sitzseite oder als Liegeseite aufgefasst werden.

Es ist aus der Figur 2 ersichtlich, dass der Matratzenkern 2 mehrlagig ausgebildet ist. Hierbei sind Lagen 6, 7 dargestellt und eine weitere Lage 10 gestrichelt angedeutet. Die weitere Lage 10 kann als dritte Lage aufgefasst werden.

Vorgesehen ist erfindungsgemäß, dass wenigstens zwei Lagen 6, 7, 10 unterschiedlicher Härte und/oder unterschiedlicher Dicke vorhanden sind. Eine Dicke 12 der Lage 6 ist gezeigt. Es wird dadurch eine besonders flexible Matratze 1 bereitgestellt, die nicht nur zum Schlafen und zum Sitzen verwendet werden kann, sondern für beide Zwecke hervorragend geeignet ist, da unterschiedliche Dicken bzw. Härten und damit unterschiedliche Komforterfordernisse an die Matratze bereitgestellt bzw. erfüllt werden. Somit ist es beispielsweise nicht mehr erforderlich, dass auf einer Matratze, die zum Sitzen vorgesehen ist und für Schlafzwecke eher ungeeignet wäre, dennoch geschlafen werden muss. Es versteht sich, dass in diesem Beispiel ein erhöhter Schlafkomfort der erfindungsgemäßen Matratze resultiert.

Im gezeigten Ausführungsbeispiel ist die Oberseite 4 als Sitzlage 9 und die Unterseite 5 als Schlaflage 8 ausgebildet. Durch Wenden der Matratze 1 (nicht gezeigt) ist die Oberseite 4 entsprechend als Schlaflage ausgebildet. Die Unterseite 5 ist sodann als Sitzlage 9 ausgebildet.

Die Lage 10 ist derart angedeutet, dass sie sich über die gesamte Breite 13 des Matratzenkerns 2 erstreckt, was jedoch nicht zwingend erforderlich sein muss, wie dies beispielsweise in der Figur 1 angedeutet ist. Auch die Lage 10 kann unterschiedliche Härten und/oder Dicken aufweisen.

Lagen sind im Sinne der Erfindung so aufzufassen, dass diese von einer Oberseite zu einer Unterseite entlang einer Breite der Matratze bzw. des Matratzenkerns angeordnet sind.

Fahrzeuge sind im Sinne der Erfindung Land-, Wasser- und Luftfahrzeuge. Besonders bevorzugt ist vorgesehen, dass ein Fahrzeug im Sinne der Erfindung als Wohnmobil, Wohnwagen oder Reisefahrzeug ausgebildet ist.

### Bezugszeichenliste:

- 1: Matratze
- 2: Matratzenkern
- 3: Matratzenbezug
- 4: Oberseite
- 5: Unterseite
- 6: Lage
- 7: Lage
- 8: Schlaflage
- 9: Sitzlage
- 10: Lage
- 11: Stirnseite
- 12: Dicke (einer Lage)
- 13: Breite

## Patentansprüche

1. Matratze (1), insbesondere zur Verwendung in Fahrzeugen, wenigstens umfassend einen Matratzenkern (2) sowie einen den Matratzenkern (2) umhüllenden Matratzenbezug (3),
**dadurch gekennzeichnet, dass**
der Matratzenkern (2) mehrlagig ausgebildet ist und wenigstens zwei Lagen (6, 7, 10) unterschiedlicher Härte und/oder unterschiedlicher Dicke vorgesehen sind.

2. Matratze nach Anspruch 1, **dadurch gekennzeichnet, dass** der Matratzenkern (2) wenigstens eine Lage (6, 7, 10) umfasst, die aus einem Schaumstoff gefertigt ist.

3. Matratze nach Anspruch 1 oder 2, **dadurch gekennzeichnet, dass** der Matratzenkern (2) aus einem einzigen Material besteht.

4. Matratze nach einem der vorangehenden Ansprüche, **dadurch gekennzeichnet, dass** der Matratzenkern (2) wenigstens eine Lage (6, 7, 10) umfasst, die aus einem Schaumstoff besteht und wenigstens eine Lage (6, 7, 10) umfasst, die aus einem Holzwerkstoff und/oder aus einem Kunststoff und/oder aus einer Mischung aus einem Holzwerkstoff und einem Kunststoff besteht.

5. Matratze nach einem der vorangehenden Ansprüche, **dadurch gekennzeichnet, dass** wenigstens zwei Lagen (6, 7, 10) zumindest teilweise miteinander verklebt sind.

6. Matratze nach einem der vorangehenden Ansprüche, **dadurch gekennzeichnet, dass** der Matratzenkern (2) wenigstens dreilagig ausgebildet ist, wobei wenigstens zwei Lagen (6, 7) aus Schaumstoff vorgesehen sind und wobei zwischen den wenigstens zwei Lagen (6, 7) zumindest eine weitere Lage (10) aus Holzwerkstoff und/oder aus Kunststoff und/oder aus einer Mischung aus Holzwerkstoff und Kunststoff angeordnet, vorzugsweise verklebt ist.

7. Matratze nach Anspruch 6, **dadurch gekennzeichnet, dass** die zumindest eine Lage (10) aus Holzwerkstoff und/oder aus Kunststoff und/oder aus einer Mischung aus Holzwerkstoff und Kunststoff insbesondere an einer Oberseite (4) mit wenigstens einer Lage (6, 7) aus Schaumstoff, vorzugsweise je an einer Oberseite (4) und einer Unterseite (5) mit je einer Lage (6, 7) aus Schaumstoff verklebt ist.

8. Matratze nach einem der vorangehenden Ansprüche, **dadurch gekennzeichnet, dass** wenigstens eine Schlaflage (8) und wenigstens eine Sitzlage (9) vorgesehen ist, wobei die wenigstens eine Schlaflage (8) gegenüber der wenigstens einen Sitzlage (9) angeordnet ist und wobei die wenigstens eine Schlaflage (8) eine größere Dicke und/oder geringere Härte als die wenigstens eine Sitzlage (9) aufweist.
